# FASCICULE DE BREVET EUROPEEN

(11) **EP 0 553 044 B1**
(45) Date de publication et mention de la délivrance du brevet: **29.11.1995**
(21) Numéro de dépôt: 93420031.2
(22) Date de dépôt: 22.01.1993
(51) Int. Cl.: E05B 9/10

(54) **Serrure à barillets tournants et à double entrée**
Doppelzylinderschloss
Double cylinder lock

(30) Priorité: 24.01.1992 FR 9200968
(43) Date de publication de la demande: 28.07.1993
(73) Titulaire: HF SECURITE, F-74300 Thyez (FR)
(72) Inventeur: Meynet Cordonnier, Bernard, F-74970 Marignier (FR); Avocat-Gros, Christophe, F-74300 Cluses (FR); Moratille, Alain, F-74130 Bonneville (FR)
(74) Mandataire: Ropital-Bonvarlet, Claude

(56) Documents cités:
- EP-A- 0 022 233
- EP-A- 0 438 654
- GB-A- 1 581 095
- GB-A- 2 161 537

## Description

La présente invention est relative au domaine de la serrurerie et elle concerne, plus particulièrement, les serrures du type à canons ou cylindres doubles comportant un seul organe de condamnation qui peut être commandé à partir de l'une ou l'autre face d'un panneau mobile, tel qu'une porte, sur lequel ladite serrure est montée.

De telles serrures selon le préambule de la revendication 1 sont largement connues et comportent deux cylindres contenant deux barillets délimitant chacun un canal d'entrée dans lequel sont disposés des organes mobiles dont il convient, par l'intermédiaire d'une clé, d'assurer l'alignement pour libérer la rotation du barillet par rapport au cylindre. De tels organes mobiles peuvent être des pistons, des pompes et contre-pompes, des paillettes ou d'autres organes analogues associés à des ressorts et bien connus dans la technique.

Pour réaliser de telles serrures, il est habituel d'utiliser un corps en tout matériau approprié, généralement en un alliage métallique. Le corps comporte une partie cylindrique pour la réception des barillets et une partie de prolongement radial ou queue qui est, le plus souvent, réservée à la mise en place des pistons ou analogues.

Un tel corps est, le plus souvent, produit par usinage pour ce qui concerne les logements cylindriques des barillets, lesquels sont coaxiaux et séparés par un dégagement réservé au passage de l'organe de verrouillage commun.

Une telle méthode de réalisation, pouvant être qualifiée de traditionnelle, a été utilisée depuis de nombreuses années mais connaît, actuellement, une limite, en raison de son coût de production. Il est, en effet, nécessaire de recourir à un profilé plein qu'il faut largement usiner, ce qui représente une perte inutile de matière première, généralement coûteuse. Il est, par ailleurs, nécessaire d'exécuter un certain nombre d'opérations d'usinage par reprise, qui accroissent le coût de production.

Pour tenter de réduire un tel coût, il peut être considéré une proposition formulée, notamment, par le brevet **GB 1 581 095** qui préconise de réaliser deux demi-corps comportant chacun un cylindre prolongé par une queue réunie à celle du corps homologue par une clavette goupillée.

Une telle proposition permet certainement de réduire le coût de fabrication, étant donné que le profilé initial à usiner est limité à la constitution d'un demi-corps, de sorte que les opérations d'usinage sont moins nombreuses et plus faciles à exécuter.

Une telle proposition souffre, toutefois, d'un inconvénient certain tenant à la résistance mécanique relative qui est offerte, notamment cas d'effraction, par la liaison entre les demi-corps au moyen d'une clavette goupillée.

Une autre proposition pouvant être retenue est celle fournie par le brevet **FR 2 425 522**, selon lequel le corps de serrure est constitué par un empilage d'une série de flasques, sensiblement identiques, qui sont fortement fixés les uns aux autres, par soudage ou brasage fort, avec éventuellement intégration d'une clavette dans la partie queue du profil et parallèlement à la partie cylindre.

Une telle méthode de fabrication supprime, pour partie, les opérations d'usinage délicates, étant donné que la définition des cylindres et des logements internes à ces derniers est déterminée par tranche au niveau de chaque flasque.

Si une partie des objectifs est ainsi atteinte, en revanche, un tel procédé de fabrication implique des opérations de liaison délicates à conduire pour éviter de soumettre l'empilage de flasques à des déformations permanentes non maîtrisées qui autrement impliquent de recourir obligatoirement à un usinage de reprise pour que tous les organes mobiles, constitutifs d'une serrure d'un tel modèle, puissent jouer, avec intéraction mutuelle, de façon libre.

Par ailleurs, une telle méthode de construction doit aussi être considérée comme réservant un coût de production non négligeable, même si les différents flasques peuvent être obtenus par une opération d'emboutissage-découpage répétitive. En effet, il est nécessaire de disposer de montages spéciaux pour assurer un empilage indexé et aligné des différents flasques préalablement à la seconde opération de liaison mutuelle qui doit être conduite, également, de façon précise.

Il faut noter enfin que tes propositions ci-dessus ne sont pas à même de répondre aux exigences nouvelles de résistance aux tentatives d'effraction qui sont commises en soumettant l'un ou l'autre des barillets à une action de rotation forcée, avec ou sans action d'arrachement axial, afin de provoquer une extraction destructrice libérant la rotation de l'organe de verrouillage condamnant l'ouverture.

En effet, dans ces propositions, les barillets sont disposés de façon conventionnelle et n'offrent donc pas de résistance compatible avec les niveaux exigés des nouvelles normes de sécurité actuelles.

La présente invention a pour objet de remédier aux inconvénients ci-dessus en proposant une nouvelle technique de construction d'une serrure à cylindre, à barillet tournant et à double entrée, permettant de faciliter les opérations d'usinage, de réduire le coût de ces dernières et de conduire à un ensemble fonctionnel offrant une meilleure résistance aux efforts de traction et/ou rotation imposés aux barillets contenus dans les cylindres.

Pour atteindre les objectifs ci-dessus, la serrure à barillets tournants, du type connu, est caractérisée, conformément à l'invention, en ce que le corps est constitué par :
- une poutre rectiligne,
- deux coquilles qui sont adaptées sur les parties terminales de la poutre, qui délimitent, parallèlement à cette dernière, deux logements cylindriques coaxiaux, ouverts et qui ménagent entre elles un dégagement,
- deux douilles montées dans les logements, offrant chacune une ouverture d'entrée sur la face correspondante transversale extrême de la coquille et contenant les barillets liés par un entraîneur,
- et des moyens de liaison angulaire et axiale entre la poutre, les coquilles et les douilles.

Diverses autres détails ressortent de la description faite ci-dessous en référence aux dessins annexés qui montrent, à titre d'exemples non limitatifs, des formes de réalisation de l'objet de l'invention.

La **fig. 1**. est une coupe-élévation d'une serrure conforme à l'invention.

La **fig**. **2** est une coupe transversale prise selon la ligne **II-II** de la **fig. 1**.

La **fig. 3** est une vue en perspective montrant, plus en détail, la conformation de l'un des éléments constitutifs de la serrure.

Les **fig. 4** et **5** sont des vues analogues aux **fig**. **1** et **2**, mais correspondant à une variante de réalisation de l'objet de l'invention.

Selon le premier exemple de réalisation illustré par les **fig**. **1 à 3**, la serrure à deux cylindres et à double entrée est constituée par deux sous-ensembles **1a** et **1b** qui sont symétriques par rapport à un plan **P-P'** considéré comme transversal à l'axe de symétrie **x-x'** des ensembles **1**. En raison du caractère de symétrie, la description qui suit n'est faite qu'en relation avec l'un des sous-ensembles, tel que le sous-ensemble **1a**, étant entendu que les mêmes références, affectées de l'indice **b**, désignent les mêmes éléments constitutifs du sous-ensemble **1b**.

Le sous-ensemble **1a** comprend une coquille **2a** délimitant un cylindre **3a** qui est ouvert à ses deux extrémités et dont l'axe coïncide avec l'axe **x-x'**. La coquille **2a** est prolongée, à partir de sa face extérieure, par une barrette radiale **4a** qui s'étend au-delà de la coquille **2a** en définissant, par sa face tournée vers l'axe **x-x'**, un segment **5a** de paroi concave centré sur l'axe **x-x'** et matérialisant un prolongement de la surface périphérique extérieure de la coquille **2a**.

Le cylindre **3a** est occupé par la partie décolletée **6a** d'une douille **7a** cylindrique, tubulaire, qui est centrée ou indexée dans la coquille, par l'intermédiaire d'une goupille **8a** engagée dans un trou **9a** de la barrette **4a** pour faire saillie en partie à l'intérieur d'une encoche ouverte **10a** présentée par la douille **7a** à partir de son bord transversal opposé à la coquille **2a**. La position d'engagement axial de la douille **7a** à l'intérieur du cylindre **3a** est déterminée par un épaulement **11a** formé dans la zone frontière de la partie décolletée **6a** et destiné à coopérer avec le bord correspondant **12a** de la douille **2a**. L'immobilisation axiale est aussi conférée par une seconde référence formée par un épaulement **13a** prenant appui contre un rebord de butée **14a** qui est présenté par la paroi périphérique du cylindre **3a**, dans le plan de la façade **15a** de la coquille **2a**.

La douille **7a** définit un logement cylindrique **16a** qui est réservé au montage d'un mécanisme de condamnation **17a** constitué par un barillet contenant intérieurement des organes mobiles **18a**, généralement associés à des organes élastiques de rappel et délimitant un fouillot **19a** d'engagement d'une clé dont le profil correspond aux caractéristiques structurelles et dimensionnelles du mécanisme. Le fouillot **19a** est ménagé en coïncidence d'une ouverture de façade ou d'entrée **20a** s'ouvrant sur la face **15a**.

Dans le cas présent, les organes mobiles **18a** sont constitués par des pompes à coulissement axial dont les longueurs sont déterminées, en fonction d'un codage dimensionnel, en relation avec des ailettes axiales présentées par la clé. De la sorte des crans, tels que **21a**, présentés par les différents éléments mobiles **18a**, peuvent être amenés simultanément en relation avec un foncet ou analogue **22a** présentant des découpes d'engagement des pistons pour assurer, à l'état de repos, l'immobilisation angulaire du barillet **17a** à l'intérieur du logement cylindrique **16a**.

Lorsque les différents crans **21a** sont en coïncidence avec le plan du foncet, une rotation peut intervenir pour faire tourner un entraîneur **23** qui est commun au barillet **17b**. L'entraîneur **23** supporte un panneton **24** immobilisé angulairement et pourvu d'un pêne **25** constituant l'organe de verrouillage de la serrure. Le panneton **24** est monté entre deux bagues de centrage **26a** et **26b**, fermant les extrémités ouvertes correspondantes des douilles **7a** et **7b** et chargées de délimiter entre elles et en alignement avec les faces correspondantes des barrettes **4a** et **4b**, un dégagement **27** dans lequel peut tourner le pêne **25**. Les bagues de fermeture et de centrage **26a** et **26b** assurent l'immobilisation des barillets **17a** et **17b** contre les fouillots **19a** et **19b** des douilles **7a** et **7b**.

Dans certains cas, chaque sous-ensemble **1** peut comporter en plus un système de verrouillage annexe **28a** s'étendant selon une direction radiale dans la barrette **4** et à travers la douille **6a** et le barillet. Le système **28a** comprend un dé **29a** traversant et en partie engagé dans le barillet. Le dé **29a** est sollicité, par un ressort **30a**, pour pousser un pion **31** à travers le barillet pour faire saillie dans le fouillot **19** sur le trajet du talon de la clé de commande. Le système **28a** autorise la rotation du barillet **17a** lorsque, par suite de l'engagement de la clé, l'interface entre le dé et le pion est alignée avec le cylindre **16a**.

Il doit être considéré que des mécanismes de condamnation différant de la description ci-dessus peuvent aussi être montés dans les logements cylindriques **16a** et **16b**.

Selon une autre disposition caractéristique, les barrettes **4a** et **4b** des deux coquilles **2a** et **2b** sont réunies par une poutre **32** qui comporte deux tenons **33a** et **33b** engagés dans des mortaises ouvertes **34a** et **34b** présentées par les barrettes **4a** et **4b** entre le bord **12a** de la coquille correspondante et le trou **9a** de réception de la goupille **8**. La hauteur de chaque tenon **33** est calculée pour que, après engagement, la partie terminale dépasse de la face **5a** ou **5b** et soit ainsi engagée dans une lumière oblongue **35a**, **35b** présentée par la douille **7a**, **7b** et alignée avec la mortaise **34a** ou **34b** par l'intermédiaire de la goupille d'indexation **8a** ou **8b**. La hauteur de chaque tenon est aussi calculée, comme cela apparaît à la **fig**. **2**, de manière qu'après engagement complet, la surface transversale extrême ou un méplat **36a** ou **36b**, que chaque tenon présente, constitue une sorte de tas ou de butée venant fermement prendre appui sous le foncet correspondant **22a** ou **22b**.

La liaison est complétée par la mise en place de goupilles transversales **37a**, **37b** traversant les barrettes **4a**, **4b** et les tenons **33a**, **33b**.

Le montage structurel, tel que décrit ci-dessus et représenté aux dessins, permet de constituer la serrure à partir de deux sous-ensembles **1a** et **1b** qui peuvent être réalisés séparément et aisément par des opérations d'usinage classiques ne nécessitant que des phases de reprise minimales, en raison de l'accessibilité immédiate à chacune des faces transversales, soit de la coquille, soit de la douille, soit de la poutre.

Il devient ainsi possible d'usiner, au moindre coût et avec précision, les pièces élémentaires qui sont à même de contenir, pour chaque sous-ensemble, un barillet dont la liaison angulaire est établie par l'intermédiaire du foncet **22**.

Le montage choisi permet d'établir un appui axial particuliérement résistant de la douille contre la coquille, par l'intermédiaire des épaulements **11a** et **13a** et par la coopération avec le tenon **33** qui traverse la douille.

Un tel montage permet aussi d'établir une liaison angulaire particulièrement résistante, par l'intermédiaire du foncet prenant appui sur le tas **36** que constitue chaque tenon, par l'engagement de ce dernier à l'intérieur de la lumière **35** et par l'intermédiaire de la goupille de centrage-indexation **8**.

Par ailleurs, la coquille **1** est fermement immobilisée sur la poutre **32** par l'engagement du tenon **33** et par la liaison transversale établie par la goupille **37** de grosse section.

La poutre **32**, présentant une section de forte épaisseur, établit une liaison particuliérement résistante entre les deux sous-ensembles.

De cette manière, les tentatives d'effraction, par rotation forcée et/ou arrachement simultané selon une direction axiale, ont à vaincre des butées angulaires et axiales résistantes, qui confèrent à la serrure des caractéristiques élevées de sécurité par résistance passive.

Il peut être avantageux, tel que cela apparaît aux **fig**. **1** et **3**, de prolonger la barrette **4**, radialement et en façade de la coquille, par une languette **40a**, **40b** dont la forme géométrique est choisie pour être égale à la section transversale offerte en bout par la poutre **32**. De cette manière, lorsque la serrure à deux cylindres et à double entrées est constituée, la présentation de façade ne fait nullement apparaître la présence de la poutre **32**.

Une variante de réalisation est illustrée aux **fig**. **4** et **5** selon lesquelles les tenons **31a** et **31b** sont constitués par des pièces élémentaires indépendantes qui sont montées, par l'intermédiaire de goupilles transversales **41a**, **41b** dans des mortaises borgnes **42a** et **42b** ménagés dans la poutre **32**.

L'invention n'est pas limitée aux exemples décrits et représentés, car diverses modifications peuvent y être apportées sans sortir du cadre des revendications.

## Revendications

1. Serrure à barillets tournants, à double entrée, du type comprenant :
- un corps de support en deux parties relieés délimitant deux cylindres (**16**) coaxiaux qui présentent, sur les faces transversales du corps, deux ouvertures d'entrée (**20**) et qui sont séparés, dans la partie sensiblement médiane transversale, par un dégagement (**27**),
- deux barillets tournants (**17**) montés dans les cylindres et pourvus de mécanismes de condamnation accessibles par deux fouillots (**19**) disposés en coïncidence avec les ouvertures d'entrée pour permettre l'engagement de clés de manoeuvre,
- un entraîneur commun (**23**) reliant les deux barillets en traversant le dégagement,
- et un panneton de verrouillage (**24**) calé angulairement sur la partie de l'entraîneur traversant le dégagement,
caractérisée en ce que le corps est constitué par :
- une poutre rectiligne (**32**),
- deux coquilles (**2a**, **2b**) adaptées sur les parties terminales de la poutre et délimitant, parallèlement à cette dernière, deux logements cylindriques, coaxiaux, ouverts (**3a**, **3b**), et ménageant entre elles le dégagement (**27**),
- deux douilles (**7a**, **7b**) montées dans les logements, offrant chacune une ouverture d'entrée sur la face correspondante transversale extrême de la coquille et contenant les barillets (**17a**, **17b**) liés par l'entraîneur (**23**),
- et des moyens de liaison angulaire et axiale entre la poutre, les coquilles et les douilles.

2. Serrure selon la revendication 1, caractérisée en ce que les moyens de liaison angulaire et axiale comprennent deux tenons (**33**) s'étendant transversalement en saillie par rapport à la poutre et engagés dans les coquilles et dans les douilles.

3. Serrure selon la revendication 2, caractérisée en ce que les tenons (**33**) sont formés par la poutre et sont liés aux coquilles par des goupilles (**37**).

4. Serrure selon la revendication 2, caractérisée en ce que les tenons sont formés par des pièces indépendantes engagées dans des mortaises (**42**) de la poutre, solidarisées à cette dernière par des goupilles (**41**) et liées aux coquilles par d'autres goupilles (**37**).

5. Serrure selon la revendication 2, caractérisée en ce que les moyens de liaison comprennent les deux tenons (**33**) et deux goupilles de centrage-indexation (**8**) engagées dans la poutre pour s'étendre parallèlement aux tenons et traverser les coquilles et les douilles.

6. Serrure selon la revendication 2 ou 5, caractérisée en ce que les moyens de liaison comprennent, en outre, deux rebords (**12a**, **14a**) saillants dans les logements cylindriques des coquilles et formant des butées axiales pour deux épaulements (**11a** et **13a**) des douilles.

7. Serrure selon l'une des revendications 2 à 5, caractérisée en ce que les tenons (**33**) présentent des faces extrêmes (**36**) au moins localement planes et destinées à coopérer avec des méplats présentés par des foncets ou analogues (**22**) portés par les barillets.

8. Serrure selon la revendication 1, caractérisée en ce que chaque coquille est prolongée, radialement par rapport au logement cylindrique (**3**) et sensiblement dans le plan de sa face transversale de façade, par une languette (**40**) recouvrant la section transversale de la poutre.

## Claims

1. Double cylinder lock with two keyholes, of the type comprising :
- a support body in two interconnected parts, defining two coaxial cylinders (16) which are provided, on the transversal faces of the body, with two inlet apertures (20), and which are separated, in the substantially median transversal part, by a clearance (27),
- two revolving barrels (17) mounted in the cylinders and provided with lock mechanisms accessible by two nuts (19) placed so as to coincide with the inlet apertures to allow the insertion of the operating keys,
- a common driver device (23) connecting the two barrels while traversing the clearance, and
- a locking bit (24) angularly wedged on the part of the driver device traversing the clearance,
characterized in that the body is constituted by :
- a rectilinear girder (32),
- two shells (2a, 2b) adapted on the end portions of the girder and defining, in parallel to the latter, two cylindrical coaxial and open housings (3a, 3b) and providing between them the clearance (27),
- two bushes (7a, 7b) mounted in the housings, each one having an inlet aperture on the corresponding outermost transversal face of the shell and containing the barrels (17a, 17b) interconnected by the driver device (23), and
- angular and axial connection means between the girder, the shells and the bushes.

2. Lock according to claim 1, characterized in that the angular and axial connection means comprise two tenons (33) extending transversely in projection with respect to the girder and engaged in the shells and in the bushes.

3. Lock according to claim 2, characterized in that the tenons (33) are formed by the girder and are joined to the shells via pins (37).

4. Lock according to claim 2, characterized in that the tenons are formed by independent pieces which are engaged in mortises (42) of the girder, joined thereto by pins (41) and connected to the shells by other pins (37).

5. Lock according to claim 2, characterized in that the connection means comprise the two tenons (33) and two centering-indexing pins (8) engaged in the girder in such a way as to extend in parallel to the tenons and to go through the shells and the bushes.

6. Lock according to claim 2 or 5, characterized in that the connection means further comprise two rims (12a, 14a) projecting into the cylindrical housings of the shells and forming axial abutments for two shoulders (11a, 11b) of the bushes.

7. Lock according to one of claims 2 to 5, characterized in that the tenons (33) have outermost faces (36) which are at least locally plane and intended for cooperating with flat surfaces provided on covelets or the like (22) carried by the barrels.

8. Lock according to claim 1, characterized in that each shell is extended, radially with respect to the cylindrical housing (3) and substantially inside the plane of its transversal front face, by a tongue (40) covering the transversal section of the girder.

## Patentansprüche

1. Schloß mit Drehzylindern und mit zweifachem Eingang, bestehend aus:
- einem Trägerkörper in zwei miteinander verbundenen Teilen, die zwei koaxiale Zylinder (16) bilden, die an den Querseiten des Körpers zwei Eingangsöffnungen (20) aufweisen und in einem im wesentlichen mittleren, quer verlaufenden Abschnitt durch eine zurückstehende Fläche (27) voneinander getrennt sind,
- zwei Drehzylindern (17), die in den Zylindern sitzen und mit Sperrmechanismen versehen sind, die mittels zweier Nüsse (19) zugänglich sind, die in Übereinstimmung mit den Eingangsöffnungen angeordnet sind, um den Eingriff von Betätigungsschlüsseln zu ermöglichen,
- einem gemeinsamen Mitnehmer (23), der die beiden Drehzylinder verbindet, indem er über die zurückstehende Flache hinweg verläuft,
- und einem Verriegelungsbart (24), der auf dem sich über die zurückstehende Fläche erstreckenden Abschnitt des Mitnehmers drehfest sitzt,
dadurch gekennzeichnet, daß der Körper aus
- einem geradlinigen Träger (32),
- zwei Schalen (2a, 2b), die auf die Endabschnitte des Trägers aufgepaßt sind und parallel zu diesem zwei offene, koaxiale, zylinderförmige Aufnahmen (3a, 3b) bilden und zwischen sich die zurückstehende Fläche (27) bilden,
- zwei in die Aufnahmen eingesetzten Buchsen (7a, 7b), die jeweils eine Eingangsöffnung an der entsprechenden Endquerseite der Schale aufweisen und Drehzylinder (17a, 17b) enthalten, die durch den Mitnehmer (23) verbunden sind,
- und Mitteln zur winkelmäßigen und axialen Verbindung zwischen dem Träger, den Schalen und den Buchsen besteht.

2. Schloß nach Anspruch 1,
dadurch gekennzeichnet, daß die Mittel zur winkelmäßigen und axialen Verbindung aus zwei Zapfen (33) bestehen, die sich in Querrichtung erstrecken, gegenüber dem Träger hervorstehen und in den Schalen und in den Buchsen in Eingriff sind.

3. Schloß nach Anspruch 2,
dadurch gekennzeichnet, daß die Zapfen (33) von dem Träger gebildet werden und durch Stifte (37) mit den Schalen verbunden sind.

4. Schloß nach Anspruch 2,
dadurch gekennzeichnet, daß die Zapfen von getrennten Teilen gebildet werden, die in Zapfenlöchern (42) des Trägers in Eingriff sind, wobei sie mit letzterem durch Stifte (41) fest verbunden sind und mit den Schalen durch weitere Stifte (37) verbunden sind.

5. Schloß nach Anspruch 2,
dadurch gekennzeichnet, daß die Verbindungsmittel aus den zwei Zapfen (33) und zwei Verschließ- und Zentrierstiften (8) bestehen, die in dem Träger so in Eingriff sind, daß sie sich parallel zu den Zapfen erstrecken und durch die Schalen und die Buchsen verlaufen.

6. Schloß nach Anspruch 2 oder 5,
dadurch gekennzeichnet, daß die Verbindungsmittel ferner zwei Kanten (12a, 14a) aufweisen, die in die zylinderförmigen Aufnahmen der Schalen hineinragen und axiale Anschläge für die beiden Absätze (11a und 13a) der Buchsen bilden.

7. Schloß nach einem der Ansprüche 2 bis 5,
dadurch gekennzeichnet, daß die Zapfen (33) Endseiten (36) aufweisen, die zumindest stellenweise eben sind und dazu bestimmt sind, mit Abflachungen zusammenzuwirken, die sich an Bodenblechen o. ä. (22) befinden, die an den Drehzylindern sitzen.

8. Schloß nach Anspruch 1,
dadurch gekennzeichnet, daß jede Schale in radialer Richtung, bezogen auf die zylinderförmige Aufnahme (3) und im wesentlichen in der Ebene ihrer quer verlaufenden Vorderseite durch eine Zunge (40) verlängert wird, die den Querschnitt des Trägers abdeckt.
